# EUROPÄISCHE PATENTSCHRIFT

(11) **EP 0 849 355 B1**
(45) Veröffentlichungstag und Bekanntmachung des Hinweises auf die Patenterteilung: **17.03.2004**
(21) Anmeldenummer: 97121407.7
(22) Anmeldetag: 05.12.1997
(51) Int. Cl.: C11D 17/06, C11D 11/04, C11D 3/08, C11D 3/37, C11D 3/22

(54) **Pulverförmige Wasch- und Reinigungsmittel-Komponente**
Powder washing and cleaning components
Composants de lavage et de nettoyage sous forme de poudre

(30) Priorität: 21.12.1996 DE 19653949; 12.05.1997 DE 19719888
(43) Veröffentlichungstag der Anmeldung: 24.06.1998
(73) Patentinhaber: Clariant GmbH, 65929 Frankfurt am Main (DE); STOCKHAUSEN GmbH & Co. KG, 47805 Krefeld (DE)
(72) Erfinder: Schimmel, Günther, Dr., 50374 Erfstadt (DE); Bauer, Harald, Dr., 50170 Kerpen (DE); Holz, Josef, 50374 Erfstadt (DE); Thewes, Volker, 40789 Monheim (DE); Mertens, Richard, Dr., 47803 Krefeld (DE); Hardt, Peter, Dr., 40789 Monheim (DE); Berghahn, Matthias, Dr., 47805 Krefeld (DE); Müller, Thomas, Dr., 40670 Meerbusch (DE)

(56) Entgegenhaltungen:
- WO-A-92/03525
- WO-A-92/07928
- DE-A- 19 516 957

## Beschreibung

Die Erfindung betrifft eine pulverförmige Wasch- und Reinigungsmittel-Komponente, ein Verfahren zu ihrer Herstellung und ihre Verwendung.

Handelsübliche Wasch- und Reinigungsmittel enthalten eine Vielzahl von Inhaltsstoffen, die eine Reihe unterschiedlicher Funktionen erfüllen. Wichtig für die Qualität solcher Wasch- und Reinigungsmittel ist sowohl die Art und Menge der verwendeten Inhaltsstoffe als auch die Art und Reihenfolge der Zusammengabe dieser Inhaltsstoffe.

So sind die Hauptkomponenten in modernen Textilwaschmitteln unter anderem Tenside, Bleichmittel, Waschalkalien und die sogenannten Builder. Die Hauptkomponenten für Reinigungsmittel und Geschirrspülmittel sind entsprechend vor allem Builder, Bleiche, Alkalien, Dispergatoren und Enzyme.

Ein idealer Builder für Textilwaschmittel erfüllt eine Reihe von Funktionen und trägt beispielsweise erheblich zur Wasserenthärtung bei. Darüber hinaus soll er ein möglichst hohes Tragevermögen für flüssige Komponenten aufweisen und eine ausreichende Pufferung der Waschlauge ermöglichen.

Die bisher am häufigsten eingesetzten Builder sind Natriumtripolyphosphat (NaTPP), die Zeolithe A und P und kristalline Silikate wie beispielsweise Na₂Si₂O₅, der auch als SKS-6 bezeichnet wird.

Die Wasserenthärtung (Entfernung oder Bindung der die Wasserhärte verursachenden Calcium- und/oder Magnesium-Ionen) erfolgt mit den vorgenannten Buildem auf unterschiedliche Art und Weise. So löst sich das Natriumtripolyphosphat und bildet mit den Calcium- und Magnesiumionen lösliche Komplexe, die während des Waschvorgangs nicht stören.

Die Zeolithe und auch die Schichtsilikate hingegen bilden mit den Calcium- und Magnesium-Ionen unlösliche Komplexe. Dabei werden mit den Zeolithen erheblich höhere Mengen an unlöslichen Komplexen erhalten. Diese als Feststoff in der Waschflotte vorliegenden Teilchen müssen durch zusätzliche Waschmittel-Inhaltstsoffe in der Schwebe gehalten werden und dürfen sich nicht auf der Textilfaser ablagern. Das gleiche gilt für andere (feste) Schmutzpartikel und gegebenenfalls ausgefällte Bestandteile der Wasserhärte.

Reinigungsmittel für die maschinelle Reinigung von Geschirr müssen ebenfalls Komponenten enthalten, die in der Lage sind, den abgelösten Schmutz in der Schwebe zu halten und die Wiederablage auf das Spülgut zu verhindern.

Geeignete zusätzliche Waschmittel-Inhaltsstoffe sind die sogenannten Cobuilder, die auch als Polyelektrolytverbindungen bezeichnet werden. Hierzu gehören Citronensäure, Nitrilotriessigsäure, Homo- und Copolymerisate der Acrylsäure, Polyasparaginsäure und Stärkeoxidationsprodukte. Die vorgenannten Inhaltsstoffe lassen sich auch in Reinigungsmitteln und Geschirrspülmitteln einsetzen.

Von besonderem Interesse sind die Polycarboxylate, die als Polymere mit einem Molekulargewicht von etwa 2.000 bis 100.000 eingesetzt werden. Sie bestehen aus unterschiedlichen Carbonsäuren und den entsprechenden Monomeren. In pulverförmigen Textilwaschmitteln und auch in Geschirrspülmitteln werden sie üblicherweise in Form ihrer neutralen Natriumsalze, fest oder auch in wäßriger Lösung, eingesetzt.

In gängigen Textilwaschmitteln betragen die Mengen an Builder üblicherweise 10 bis 40 Gew.-% und die an Cobuilder üblicherweise 1 bis 10 Gew.-%, bezogen auf die Gesamtmenge des pulverförmigen Textilwaschmittels. Für Reinigungs- und Geschirrspülmittel sind die Mengenzugaben in einer ähnlichen Größenordnung.

Pulverförmige Textilwaschmittel, die kristalline Silikate als Builder enthalten, benötigen üblicherweise geringere Mengen an Cobuilder als solche, die nur Zeolith A als Builder enthalten.

Allerdings kann Zeolith A in Geschirrspülmitteln wegen seiner Unlöslichkeit nicht eingesetzt werden, hier kommen nur lösliche Komponenten in Frage.

Die Qualität bzw. die Wirkungsweise eines solchen Builder/Cobuilder-Systems für Textilwaschmittel läßt sich beispielsweise mit dem sogenannten Sekundärwaschverhalten messen. Das Sekundärwaschverhalten sagt insbesondere aus, inwieweit ein solches Builder/Cobuilder-System in der Lage ist, Ablagerungen auf den Wäschefasern zu verhindern. Zur Messung wird das gewaschene Gewebe verascht und die Aschemenge gravimetrisch bestimmt.

Die Wirkungsweise der vorgenannten Builder/Cobuilder-Systeme kann für Geschirrspülmittel hinsichtlich der Wiederanschmutzung von bereits gereinigtem Spülgut durch visuelles Abmustern quantitativ mit Hilfe eines Benotungssystems erfaßt werden.

Nach den üblichen Verfahren werden die Natrium-Polycarboxylate bei der Waschpulverherstellung sowohl als wäßrige Lösung als auch in Pulverform eingebracht. Dabei wird die wäßrige Lösung auf die anderen festen Waschmittelkomponenten aufgesprüht, um ein insgesamt rieselfähiges Produkt zu erhalten. Eine Komponente mit besonders guter Saugfähigkeit ist das Schichtsilikat SKS-6 der Hoechst AG, Frankfurt am Main, welches in der Lage ist, eine gute Rieselfähigkeit des Waschpulvers zu gewährleisten.

Reine Pulvermischungen aus SKS-6 und dem Natriumsalz eines Polycarboxylats weisen zwar bereits gute waschtechnische Eigenschaften auf, ebenso wie teilweise die bereits eingangs erwähnten anderen Builder Natriumtripolyphosphat und Zeolith, jedoch ist die Qualität solcher Systeme, betreffend vor allem das Sekundärwaschvermögen, noch nicht befriedigend. Ebenso ergibt sich beim Einsatz solcher Mischungen für Geschirrspülmittel teilweise der Nachteil der Kalkablagerung wegen der geringen Löslichkeit des SKS-6.

Der Erfindung liegt daher die Aufgabe zugrunde, eine Zusammensetzung zur Verfügung zu stellen, mit dem die vorgenannten Nachteile überwunden werden können und mit dem hervorragende Wasch- und Reinigungsergebnisse, insbesondere betreffend das Sekundärwaschvermögen, erreicht werden können.

Gelöst wird diese Aufgabe durch eine pulverförmige Wasch- und Reinigungsmittel-Komponente, dadurch gekennzeichnet, daß sie ein Reaktionsprodukt aus einem alkalischem Silikat und einem sauren Polycarboxylat enthält.

Bevorzugt beträgt das Gewichtsverhältnis von alkalischem Silikat zum sauren Polycarboxylat (40 bis 1) : 1.

Besonders bevorzugt beträgt das Gewichtsverhältnis von alkalischem Silikat zum sauren Polycarboxylat (20 bis 2) : 1.

Bevorzugt wird als saures Polyxcarboxylat ein nicht oder nur teilweise neutralisiertes Homound/oder Copolymer aus Acrylsäure, Methacrylsäure, Maleinsäure, Polyasparaginsäure, Zukkercarbonsäure und/oder weiteren Monomeren eingesetzt.

Bevorzugt enthält die pulverförmige Wasch- und Reinigungsmittel-Komponente 50 bis 98 Gew.-% alkalisches Silikat und 2 bis 50 Gew.-% eines Copolymeren aus 10 bis 70 Gew.-% Maleinsäure, 20 bis 85 Gew.-% Acrylsäure und/oder Methacrylsäure, 1 bis 50 Gew.-% Vinylacetat und 0 bis 10 Gew.-% weiteren Monomeren mit einem Neutralisationsgrad von 0 bis 70 %.

Bevorzugt handelt es sich bei dem alkalischen Silikat um ein solches der Formel x M₂O y SiO₂ z H₂O mit einem Molverhältnis von SiO₂ zu M₂O von (1 bis 3,5) : 1 und z = 0 bis 4 und M = Na und/oder K, welches bis zu 1 Gew.-% an weiteren Elementen und/oder Verbindungen enthalten kann.

Bevorzugt handelt es sich bei dem alkalischen Silikat um eine amorphes Natriumsilikat.

Besonders bevorzugt handelt es sich bei dem alkalischen Silikat um eine kristallines Natriumsilikat.

Besonders bevorzugt handelt es sich bei dem alkalischen Silikat um eine kristallines Natriumschichtsilikat.

Bei den weiteren Elementen und/oder Verbindungen handelt es sich bevorzugt um Aluminium, Titan, Eisen, Calcium, Magnesium und/oder deren Verbindungen.

Die vorstehende Aufgabe wird ebenfalls gelöst durch ein Verfahren zur Herstellung einer pulverförmigen Wasch- und Reinigungsmittel-Komponente, dadurch gekennzeichnet, daß man auf ein alkalisches Silikat eine saure Polycarboxylat-Lösung aufbringt.

Bevorzugt bringt man auf 100 Gewichtsteile alkalisches Silikat 2 bis 60 Gewichtsteile an saurer Polycarboxylat-Lösung auf

Besonders bevorzugt bringt man auf 100 Gewichtsteile alkalisches Silikat 10 bis 40 Gewichtsteile an saurer Polycarboxylat-Lösung auf

Bevorzugt wird als Polycarboxylat-Lösung ein nicht oder nur teilweise neutralisiertes Homound/oder Copolymer aus Acrylsäure, Methacrylsäure, Maleinsäure, Polyasparaginsäure, Zukkercarbonsäure und/oder weiteren Monomeren eingesetzt.

Bevorzugt bringt man die saure Polycarboxylat-Lösung in einem Feststoffmischer, der eine Flüssigkeit-Aufdüsvorrichtung enthält, auf das alkalische Silikat auf.

Bevorzugt wird das Reaktionsprodukt aus alkalischem Natriumsilikat und saurer Polycarboxylat-Lösung bei Temperaturen von 40 bis 150 °C für eine Zeit von 5 bis 120 Minuten getrocknet.

Die Erfindung betrifft ebenfalls die Verwendung der erfindungsgemäßen pulverförmigen Wasch- und Reinigungsmittel-Komponente zur Herstellung von Waschmitteln.

Bevorzugt wird die erfindungsgemäße pulverförmige Wasch- und Reinigungsmittel-Komponente zur Herstellung von Waschmitteln nach dem Trockenmischverfahren verwendet.

Die Erfindung betrifft ebenfalls die Verwendung der erfindungsgemäßen pulverförmigen Wasch- und Reinigungsmittel-Komponente zur Herstellung von Reingungsmittelzusammensetzungen.

Bevorzugt wird die erfindungsgemäße pulverförmige Wasch- und Reinigungsmittel-Komponente zur Herstellung von Reinigungsmittelzusammensetzungen für das Reinigen von harten Oberflächen verwendet.

Die Erfindung betrifft ebenfalls die Verwendung der erfindungsgemäßen pulverförmigen Wasch- und Reinigungsmittel-Komponente zur Herstellung von Geschirreinigerzusammensetzungen.

Bevorzugt wird die erfindungsgemäße pulverförmige Wasch- und Reinigungsmittel-Komponente zur Herstellung von Geschirreinigerzusammensetzungen für die maschinelle Reinigung von Geschirr verwendet.

Für die Herstellung der erfindungsgemäßen pulverförmigen Wasch- und Reinigungsmittel-Komponente sind als Polycarboxylate nicht neutralisierte säuregruppenhaltige und/oder teilweise neutralisierte säuregruppenhaltige Polymere geeignet.

Hierzu gehören die Homopolymere der Acrylsäure oder der Methacrylsäure bzw. deren Copolymere mit weiteren ethylenisch ungesättigten Monomeren wie beispielsweise Acrolein, Dimethylacrylsäure, Ethylacrylsäure, Vinylessigsäure, Allylessigsäure, Maleinsäure, Fumarsäure, Itaconsäure, Meth(allysulfonsäure), Vinylsulfonsäure, Styrolsulfonsäure, Acrylamidomethylpropansulfonsäure, sowie Phosphorsäuregruppen enthaltende Monomere wie beispielsweise Vinylphosphonsäure, Allylphosphonsäure und Acrylamidomethylpropanphosphonsäure und deren Salze sowie Hydroxyethyl(meth)acrylatsulfate, Allylalkoholsulfate und -phosphate.

Die vorgenannten Polymerisate sind beispielsweise in der DE-A-23 57 036, DE-A-44 39 978, EP-A-0 075 820 oder der EP-A-0 451 508 beschrieben.

Für die erfindungsgemäße Anwendung sind insbesondere biologisch abbaubare Terpolymere geeignet, die sich durch Polymerisation von
a) 10 bis 70 Gew.-% monoethylenisch ungesättigten Dicarbonsäuren mit 4 bis 8 C-Atomen bzw. deren Salze
b) 20 bis 85 Gew.-% monoethylenisch ungesättigten Monocarbonsäuren mit 3 bis 10 C-Atomen bzw. deren Salze
c) 1 bis 50 Gew.-% einfach ungesättigte Monomere, welche nach der Verseifung Hydroxylgruppen an der Polymerkette freisetzen
d) 0 bis 10 Gew.-% weiterer, radikalisch copolymerisierbarer Monomere,
wobei die Summe der Monomeren nach a) bis d) 100 Gew.-% beträgt, in wäßriger Lösung und Verseifung der Monomere nach c) erhalten lassen. Für die erfindungsgemäße Anwendung wird eine Verseifung im sauren Milieu bevorzugt. Produkte der vorstehend genannten Art sind in der DE-A-43 00 772 und in der DE-A-195 16 957 beschrieben.

Ebenfalls geeignet für die erfindungsgemäße Anwendung sind Pfropfpolymerisate von Monosacchariden, Oligosacchriden, Polysacchariden und modifizierten Polysacchariden, wie sie in der DE-A-40 03 172 und DE-A-44 15 623 beschrieben sind.
Die in der EP-A-0 457 025 bechriebenen Pfropfpolymerisate mit Proteinen tierischen und pflanzlichen Ursprungs, insbesondere auch mit modifizierten Proteinen, sind ebenfalls für die erfindungsgemäße Anwendung gut geeignet.

Aus der Gruppe der Pfropfcopolymerisate werden bevorzugt Copolymerisate aus Zucker oder anderen Polyhydroxyverbindungen und einer Monomermischung der folgenden Zusammensetzung eingesetzt:
a) 45 bis 96 Gew.-% monoethylenisch ungesättigte C₃ bis C₁₀-Monocarbonsäure oder Mischungen von C₃ bis C₁₀-Monocarbonsäuren und/oder deren Salze mit einwertigen Kationen
b) 4 bis 55 Gew.-% monoethylenisch ungesättigte Monosulfonsäuregruppen enthaltende Monomere, monoethylenisch ungesättigte Schwefelsäureester, Vinylphosphonsäure und/oder die Salze dieser Säuren mit einwertigen Kationen
c) 0 bis 30 Gew.-% wasserlösliche, monoethylenisch ungesättigte Verbindungen, die mit 2 bis 50 Mol Alkylenoxid pro Mol monoethylenisch ungesättigter Verbindung modifiziert sind.
Solche Verbindungen werden in der DE-A-42 21 381 und in der DE-A-43 43 993 beschrieben.

Weitere geeignet Polymere sind Polyasparaginsäuren bzw. deren Derivate in nicht oder nur teilneutralisierter Form. Üblicherweise fallen die Polyasparaginsäuren in Form ihrer Alkalimetall- oder Ammoniumsalzean. Man kann hieraus die nicht oder nur teilneutralisierten Produkte durch Zugabe entsprechender Mengen organischer oder anorganischer Säuren und ggf. Abtrennung der entstehenden Salze gewinnen.

Solche Produkte lassen sich auch durch die thermische Umsetzung von Maleinsäure und Ammoniak oder durch die Kondensation von Asparaginsäure und die anschließende Hydrolyse des entstandenen Polysuccinimids erhalten. Die Herstellung solcher Produkte ist beispielsweise in der DE-A-36 26 672, DE-A-43 07 114, DE-A- 44 27 287, EP-A- 0 612 784, EP-A-0 644 257 und der PCT/WO 92/14753 beschrieben.

Besonders geeignet für die Herstellung der erfindungsgemäßen pulverförmigen Wasch- und Reinigungsmittel-Komponente sind Pfropfpolymerisate von Acrylsäure, Methacrylsäure, Maleinsäure und weiteren ethylenisch ungesättigten Monomeren auf Salze der Polyasparaginsäure, wie sie üblicherweise bei der zuvor beschriebenen Hydrolyse des Polysuccinimids anfallen. Hierbei kann auf die sonst notwendige Zugabe von Säure zur Herstellung der nur teilneutralisierten Form der Polyasparaginsäure verzichtet werden. Die Menge an Polyaspartat wird üblicherweise so gewählt, daß der Neutralisationsgrad aller im Polymerisat eingebauter Carboxylgruppen 80 %, vorzugsweise 60 %, nicht überschreitet. Produkte der vorgenannten Art werden in der PCT/WO 94/01486 näher beschrieben.

Als bevorzugte Bereiche für die zuvor beschriebenen Polymere gelten:
- Mittlere Molmasse:: 1.000 bis 100.000 g/mol, bevorzugt 2.000 bis 70.000 g/mol und besonders bevorzugt 2.000 bis 35.000 g/mol.
- Neutralisationsgrad der Säuregruppen:: 0 bis 90 %, bevorzugt 30 bis 70 %.
- Wassergehalt der Polymerlösungen:: 30 bis 70 Gew.-%, bevorzugt 40 bis 60 Gew.-%.
- Viskosität der Polymerlösungen:: weniger als 600 Pa*s bei 20 °C.
Der pH-Wert der Polymerlösung sollte kleiner 5,5 sein.

Die Herstellung der Copolymerisate wird durch die nachfolgenden Beispiele Polymer 1 bis Polymer 5 beschrieben.

### Polymer 1

In einem Reaktor mit Rührwerk, Heiz- und Kühleinrichtungen, Destillationskolonne, Innenthermometer und Dosiereinrichtungen werden 150 g Maleinsäureanhydrid, 200 g Natronlauge (50 Gew.-%), 360 g Wasser und 0,01 g Ammoniumeisensulfat (Mohr'sches Salz) vorgelegt und unter Rühren auf 90 °C erhitzt. Bei dieser Temperatur beginnt man gleichzeitig mit der Zudosierung von 275 g Acrylsäure in 200 g Wasser und 100 g Natronlauge (50 Gew.-%) und einer zweiten Lösung von 1,5 g Natriumpersulfat und 15 g Wasserstoffperoxid (35 Gew.-%) in 75 g Wasser. Die Gesamtzeit der Zudosierung beträgt 4 Stunden. Man läßt eine Stunde nachrühren und destilliert anschließend etwa 350 g Wasser ab. Man erhält eine leicht trübe, hochviskose Lösung mit einem Trockensubstanzgehalt von etwa 55 Gew.-%, einem pH-Wert von 5,0 und einer Brookfield-Viskosität von 580 Pa*s bei 20 °C. Das Gewichtmittel der Molmasse, bestimmt mittels Gelpermeationschromatographie, beträgt 69.500 g/mol.

### Polymer 2

In dem zuvor beschriebenen Reaktor werden 230 g Maleinsäureanhydrid, 340 g Natronlauge (50 Gew.-%), 410 g Wasser und 0,3 g Ammoniumeisensulfat (Mohr'sches Salz) vorgelegt und unter Rühren auf 90 °C erhitzt. Bei dieser Temperatur beginnt man gleichzeitig mit der Zudosierung einer Lösung von 293 g Acrylsäure in 158 g Wasser und 130 g Natronlauge (50 Gew.-%) und einer zweiten Lösung von 16 g Natriumpersulfat und 135 g Wasserstoffperoxid (35 Gew.-%) in 83 g Wasser. Die Gesamtzeit der Zudosierung beträgt 4 Stunden. Man läßt eine Stunde nachrühren und destilliert anschließend etwa 540 g Wasser ab. Man erhält eine hellbraune, klare Lösung mit einem Trockensubstanzgehalt von etwa 55 Gew.-%, einem pH-Wert von 5,3 und einer Brookfield-Viskosität von 4.700 mPa*s bei 20 °C. Das Gewichtsmittel der Molmasse, bestimmt mittels Gelpermeationschromatographie, beträgt 5.500 g/mol.

### Polymer 3

In dem zuvor beschriebenen Reaktor werden 178 g Maleinsäureanhydrid, 240 g Natronlauge (50 Gew.-%), 360 g Wasser, 12 g Natriummethallylsulfonat und 0,01 g Ammoniumeisensulfat (Mohr'sches Salz) vorgelegt und unter Rühren auf 90 °C erhitzt. Bei dieser Temperatur beginnt man gleichzeitig mit der Zudosierung von 230 g Acrylsäure und 60 g Vinylacetat in 75 g Wasser und 90 g Natronlauge (50 Gew.-%) und einer zweiten Lösung von 10 g Natriumpersulfat und 80 g Wasserstoffperoxid (35 Gew.-%) in 75 g Wasser. Die Gesamtzeit der Zudosierung beträgt 4 Stunden. Man läßt eine Stunde unter Rückfluß nachrühren und destilliert anschließend etwa 420 g Wasser ab. Man erhält eine viskose Lösung mit einem Trockensubstanzgehalt von etwa 55 Gew.-%, einem pH-Wert von 4,8 und einer Brookfield-Viskosität von 55.000 mPa*s bei 20 °C. Das Gewichtmittel der Molmasse, bestimmt mittels Gelpermeationschromatographie, beträgt 21.000 g/mol.

### Polymer 4

In dem zuvor beschriebenen Reaktor werden 88 g Maleinsäureanhydrid, 130 g Natronlauge (50 Gew.-%), 0,01 g Ammoniumeisensulfat (Mohr'sches Salz) und 450 g einer 25 gew.-%igen Polyasparaginsäure-Natriumsalz-Lösung mit einem mittleren Molekulargewicht von 12.000 g/mol vorgelegt und unter Rühren auf 90 °C erhitzt. Bei dieser Temperatur beginnt man gleichzeitig mit der Zudosierung einer Lösung von 205 g Acrylsäure 150 g Wasser und 90 g Natronlauge (50 Gew.-%) und einer zweiten Lösung von 5 g Natriumpersulfat und 10 g Wasserstoffperoxid (3 5 Gew.-%) in 75 g Wasser. Die Gesamtzeit der Zudosierung beträgt 4 Stunden. Man läßt eine Stunde nachrühren und destilliert anschließend etwa 300 g Wasser ab. Man erhält ein viskoses, braunes Produkt mit einem Trockensubstanzgehalt von etwa 55 Gew.-%, einem pH-Wert von 5,0 und einer Brookfield-Viskosität von 84.000 mPa*s bei 20 °C. Das Gewichtmittel der Molmasse, bestimmt mittels Gelpermeationschromatographie, beträgt 60.000 g/mol.

### Polymer 5

In dem zuvor beschriebenen Reaktor werden 200 g Wasser, 80 g Acrylsäure, 60 g Saccharose und 20 g Natriummethallylsulfonat vorgelegt und bei 20 °C mit 16 g Natronlauge (50 Gew.-%) neutralisiert. Die Polymerisation wird bei 20 bis 25 °C durch die Zugabe von 5 g Mercaptoethanol, 0,01 g Ammoniumeisensulfat (Mohr'sches Salz) und 1,6 g Wasserstoffperoxid (30 Gew.-%) gestartet. Der Ansatz erwärmt sich auf ca. 80 bis 90 °C. Man rührt weitere 30 Minuten bei 75-85 °C und gibt anschließend 4 g Natriumperoxodisulfat und 4 g Natriumdisulfit zur Reaktionsmischung. Man läßt weitere 90 Minuten Rühren und destilliert anschließend unter vermindertem Druck Wasser ab, bis man einen Feststoffgehalt von ca. 55 Gew.-% erreicht hat. Die klare Polymerlösung hat einen pH-Wert von 3,7 und eine Brookfield-Viskosität von 190 mPa*s bei 20 °C. Das Gewichtmittel der Molmasse, bestimmt mittels Gelpermeationschromatographie, beträgt 2.400 g/mol.

Die nachfolgenden Beispiele 1 bis 8 beschreiben die Herstellung der erfindungsgemäßen pulverförmigen Wasch- und Reinigungsmittel-Komponente und ihre Anwendung.

### Beispiele 1 bis 3

In einem Lödige-Pflugscharmischer werden jeweils 2 kg SKS-6 Pulver mit einer wäßrigen Lösung des Polymers 3 besprüht. Die eingesetzten Mengen sind der Tabelle 1 zu entnehmen. Dabei entstehen stark granulierende Pulver, die mit zunehmendem Polymer-Anteil leicht klebrig werden. Die Pulver werden bei 120 °C für 10 Minuten im Wirbelbett getrocknet.

Durch diese Trocknung wird die Rieselfähigkeit der Pulver erheblich verbessert, erkennbar am sog. Fließfaktor in der Tabelle 1.

Die Pulver besitzen im Vergleich zu reinem SKS-6 eine deutlich verminderte Alkalinität, wie gemäß Abbildung 1 aus der Darstellung der Reservealkalinität (Titrationskurve von jeweils 2 g Produkt mit In HCl) hervorgeht. Die Reservealkalinität gibt an, wieviel Säure benötigt wird, um eine Substanz auf einen bestimmten pH-Wert oberhalb 5 abzusenken.

**Tabelle 1:**

| Herstellung der erfindungsgemäßen Wasch- und Reinigungsmittel-Komponente mit einem Einsatz von jeweils 2 kg SKS-6 Pulver | | | | | | |
|---|---|---|---|---|---|---|
| Beispiel | Menge an Polycarboxylatlösung | pH-Wert der feuchten Komponente* | nach Trocknung | | Fließfähigkeit** | |
| | | | %H₂O | % Aktivsubstanz Cobuilder | feucht | getrocknet |
| 1 | 222 | 11,66 | 3,5 | 5,6 | 15 | 23 |
| 2 | 500 | 11,59 | 5,5 | 11,5 | 11 | 28 |
| 3 | 1.140 | 11,4 | 8 | 22 | 11 | 270 |

| | | | | | | |
|---|---|---|---|---|---|---|
| *gemessen als 0,1 % ige Lösung | | | | | | |
| **Fließfähigkeit: Der sog. Fließfaktor (FFC) nach Jenike wird mittels Scherkraftmessung ermittelt und ist ein Maß für die Fließfähigkeit eines Pulvers. Als Richtgrößen gelten: < 1: verhärtet, 1-2: nicht fließend, 2-4: kohäsiv, 4-10: leichtfließend, > 10 freifließend. | | | | | | |

### Beispiele 4 und 5 (Vergleich)

Im Lödige-Pflugscharmischer werden zwei Textilwaschmittel in Pulverform hergestellt, wobei die Komponenten in der in der Tabelle 2 angegebenen Reihenfolgezusammengegeben werden

### Beispiele 6 und 7 (erfindungsgemäß)

Es werden pulverförmige Textilwaschmittel entsprechend den Beispielen 4 und 5 hergestellt, jedoch wird an Stelle von reinem SKS-6 eine Mischung aus SKS-6 und der pulverförmigen Wasch- Und Reinigungsmittel-komponente SKS-6/Polycarboxylat gemäß Beispiel 3 verwendet. In der Gesamt-Zusammensetzung sind die Beispiele 4 und 6 sowie 5 und 7 gleich und deshalb nebeneinander gesetzt (Tabelle 2).

**Tabelle 2:**

| Zusammensetzungen gemäß den Beispielen 4 bis 7 | | | | |
|---|---|---|---|---|
| Inhaltsstoffe | %-Gehalt | | | |
| | Beispiel 4 | Beispiel 6 | Beispiel 5 | Beispiel 7 |
| SKS-6 | 40 | 27,3 | 20 | 7,3 |
| Zeolith A | - | - | 25 | 25 |
| Komponente aus Beispiel 3 | - | 18,15 | - | 18,15 |
| Natriumpolycarboxylat* | 4 | - | 4 | - |
| LAS | 9 | 9 | 9 | 9 |
| Nio-Tensid | 8 | 8 | 8 | 8 |
| Natriumpercarbonat | 20 | 20 | 20 | 20 |
| TAED | 5 | 5 | 5 | 5 |
| Enzyme | 2 | 2 | 2 | 2 |
| Entschäumer | 1 | 1 | 1 | 1 |
| Natriumsulfat | 11 | 9,55 | 6 | 4,55 |
| pH-Wert ** | 10,9 | 10,9 | 10,4 | 10,3 |

| | | | | |
|---|---|---|---|---|
| * Handelsprodukt ("W74454") der Fa. Stockhausen (getrocknet, pulverförmig) | | | | |
| ** Bei 5 g/l Waschpulver und 18° deutscher Wasserhärte (entspricht 180 mg CaO/l) | | | | |

### Beispiel 8

Die Waschmittel aus den Beispielen 4 bis 7 werden einem Waschtest unterzogen und auf ihre Sekundärwaschwirkung hin geprüft. Dies geschieht, indem 5 Standardgewebe zusammen mit 4,5 kg Ballastgewebe 25 mal gewaschen werden und nach jeder fünften Wäsche durch Veraschen des Standardgewebes die anorganischen Gewebeablagerungen bestimmt werden. Die Ergebnisse sind in Tabelle 3 wiedergegeben.

Waschbedingungen: Wasserhärte 18 °d, Ca:Mg=5:1 (molar), nur Klarwäsche 60 °C, Miele Novotronic W917-Maschine, Dosierung: 75 g pro Waschgang.

**Tabelle 3:**

| Gewebeinkrustierung [% Asche] | | | | |
|---|---|---|---|---|
| | % Asche nach 25 Wäschen | | | |
| | Beispiel 4 | Beispiel 6 | Beispiel 5 | Beispiel 7 |
| Frottee (Vossen) | 2,71 | 1,12 | 2,38 | 2,08 |
| Baumwolle (Empa) | 1,84 | 0,97 | 2,05 | 1,41 |
| Baumwolle (WFK) | 3,93 | 3,51 | 4,8 | 3,91 |
| PE/BW (WFK) | 2,04 | 0,96 | 2,03 | 1,31 |
| Doppelripp (WFK) | 1,79 | 0,78 | 1,51 | 1,41 |
| Durchschnittswerte | 2,46 | 1,47 | 2,55 | 2,02 |

Sowohl aus den Einzel- als auch aus den Durchschnittswerten der Inkrustierung geht deutlich hervor, daß mit der pulverförmigen Wasch- und Reinigungsmittel-Komponente gemäß der Erfindung in den Beispielen 6 und 7 wesentlich niedrigere Inkrustierungen als im Vergleich zum Stand der Technik (Beispiele 4 und 5) gefunden werden.

Die nachfolgenden Beispiele 9 und 10 beziehen sich auf die Herstellung und Prüfung einer Geschirreinigerzusammensetzung.

Hierfür wurden in einem Lödige-Pflugscharmischer zwei Maschinengeschirrspülmittel in Granulatform hergestellt, wobei die Inhaltsstoffe in der in der Tabelle 4 angegebenen Reihenfolge vermischt wurden.

**Tabelle 4:**

| Zusammensetzungen der Beispiele 9 und 10 | | |
|---|---|---|
| Inhaltsstoffe | Gehalt (Gew.-%) | |
| | Beispiel 9 | Beispiel 10 (Vergleich) |
| Reinigungsadditiv | 31 | - |
| SKS-6 | - | 20 |
| Natriumcarbonat | 19,5 | 23,5 |
| Nio-Tensid ¹⁾ | 1,5 | 1,5 |
| Trinatriumcitrat-Dihydrat | 30 | 30 |
| Natriumpolycarboxylat ²⁾ | - | 7 |
| TAED ³⁾ | 5 | 5 |
| Enzyme | 3 | 3 |
| Natriumpercarbonat | 10 | 10 |

| | | |
|---|---|---|
| ¹⁾ Genapol 2909 D, Handelsprodukt der Fa. Hoechst, Frankfurt am Main | | |
| ²⁾ Sokalan PA 25 Cl, Handelsprodukt der Fa. BASF, Ludwigshafen | | |
| ³⁾ TAED 3873, Handelsprodukt der Fa. Hoechst, Frankfurt am Main | | |

Das in Beispiel 9 eingesetzte Reinigungsmitteladditiv ist ein solches gemäß Tabelle 1, Beispiel 3. Es entspricht in seiner Zusammensetzung etwa der Summe aus SKS-6 und Natriumpolycarboxylat im Beispiel 10.

Die erfindungsgemäße Wasch- und Reinigungsmittelkomponente in der vorliegenden Geschirrspülmittelformulierung des Beispiels 9 zeichnet sich durch ein besonders hohes Reinigungsvermögen aus (Ausprüfung nach DIN 44990). Sie ist besonders geeignet, angebrannte und eiweißhaltige Speisereste und Teeflecken zu entfernen. Daneben weist sie ein ausgeprägtes Dispergierverhalten auf, insbesondere gegenüber faserhaltigen Speiseresten.

Außerdem verhindert die erfindungsgemäße Wasch- und Reinigungsmittelkomponente in der vorliegenden Geschirrspülmittelformulierung Glas- und Dekorschädigung.

## Patentansprüche

1. Pulverförmige Wasch- und Reinigungsmittel-Komponente, **dadurch gekennzeichnet, daß** sie ein Reaktionsprodukt aus einem alkalischem Silikat und einem sauren Polycarboxylat enthält.

2. Pulverförmige Wasch- und Reinigungsmittel-Komponente nach Anspruch 1, **dadurch gekennzeichnet, daß** das Gewichtsverhältnis von alkalischem Silikat zum sauren Polycarboxylat (40 bis 1) : 1 beträgt.

3. Pulverförmige Wasch- und Reinigungsmittel-Komponente nach Anspruch 1 oder 2, **dadurch gekennzeichnet, daß** das Gewichtsverhältnis von alkalischem Silikat zum sauren Polycarboxylat (20 bis 2) :1 beträgt.

4. Pulverförmige Wasch- und Reinigungsmittel-Komponente nach einem oder mehreren der Ansprüche 1 bis 3, **dadurch gekennzeichnet, daß** als Polyxcarboxylat ein nicht oder nur teilweise neutralisiertes Homo- und/oder Copolymer aus Acrylsäure, Methacrylsäure, Maleinsäure, Polyasparaginsäure, Zuckercarbonsäure und/oder weiteren Monomeren eingesetzt wird.

5. Pulverförmige Wasch- und Reinigungsmittel-Komponente nach einem oder mehreren der Ansprüche 1 bis 4, **dadurch gekennzeichnet, daß** sie 50 bis 98 Gew.-% alkalisches Silikat und 2 bis 50 Gew.-% eines Copolymeren aus 10 bis 70 Gew.-% Maleinsäure, 20 bis 85 Gew.-% Acrylsäure und/oder Methacrylsäure, 1 bis 50 Gew.-% Vinylacetat und 0 bis 10 Gew.-% weiteren Monomeren mit einem Neutralisationsgrad von 0 bis 70 % enthält.

6. Pulverförmige Wasch- und Reinigungsmittel-Komponente nach einem oder mehreren der Ansprüche 1 bis 5, **dadurch gekennzeichnet, daß** es sich bei dem alkalischen Silikat um ein solches der Formel x M₂O y SiO₂ z H₂O mit einem Molverhältnis von SiO₂ zu M₂O von (1 bis 3,5) : 1 mit z = 0 bis 4 und M = Na und/oder K handelt, welches bis zu 1 Gew.-% an weiteren Elementen und/oder Verbindungen enthalten kann.

7. Pulverförmige Wasch- und Reinigungsmittel-Komponente nach einem oder mehreren der Ansprüche 1 bis 6, **dadurch gekennzeichnet, daß** es sich bei dem alkalischen Silikat um amorphes Natriumsilikat handelt.

8. Pulverförmige Wasch- und Reinigungsmittel-Komponente nach einem oder mehreren der Ansprüche 1 bis 6, **dadurch gekennzeichnet, daß** es sich bei dem alkalischen Silikat um ein kristallines Natriumsilikat handelt.

9. Pulverförmige Wasch- und Reinigungsmittel-Komponente nach Anspruch 8, **dadurch gekennzeichnet, daß** es sich bei dem alkalischen Silikat um ein kristallines Natriumschichtsilikat handelt.

10. Pulverförmige Wasch- und Reinigungsmittel-Komponente nach einem oder mehreren der Ansprüche 6 bis 9, **dadurch gekennzeichnet, daß** es sich bei den weiteren Elementen und/oder Verbindungen um Aluminium, Titan, Eisen, Calcium, Magnesium und/oder deren Verbindungen handelt.

11. Verfahren zur Herstellung einer pulverförmigen Wasch- und Reinigungsmittel-Komponente, **dadurch gekennzeichnet, daß** man auf ein alkalisches Silikat eine saure Polycarboxylat-Lösung aufbringt.

12. Verfahren nach Anspruch 11, **dadurch gekennzeichnet, daß** man auf 100 Gewichtsteile alkalisches Silikat 2 bis 60 Gewichtsteile saurer Polycarboxylat-Lösung aufbringt.

13. Verfahren nach Anspruch 11 oder 12, **dadurch gekennzeichnet, daß** man auf 100 Gewichtsteile alkalisches Silikat 10 bis 40 Gewichtsteile saurer Polycarboxylat-Lösung aufbringt.

14. Verfahren nach einem oder mehreren der Ansprüche 11 bis 13, **dadurch gekennzeichnet, daß** als Polycarboxylat-Lösung ein nicht oder nur teilweise neutralisiertes Homo- und/oder Copolymer aus Acrylsäure, Methacrylsäure, Maleinsäure, Polyasparaginsäure, Zuckercarbonsäure und/oder weiteren Monomeren eingesetzt wird.

15. Verfahren nach einem oder mehreren der Ansprüche 11 bis 14, **dadurch gekennzeichnet, daß** man in einem Feststoffmischer, der eine Flüssigkeit-Aufdüsvorrichtung enthält, die Polycarboxylat-Lösung auf das alkalische Silikat aufbringt.

16. Verfahren nach einem oder mehreren der Ansprüche 11 bis 15, **dadurch gekennzeichnet, daß** das Reaktionsprodukt aus alkalischem Silikat und saurer Polycarboxylatlösung bei Temperaturen von 40 bis 150 °C für eine Zeit von 5 bis 120 Minuten getrocknet wird.

17. Verwendung der pulverförmigen Wasch- und Reinigungsmittel-Komponente nach mindestens einem der Ansprüche 1 bis 10 oder hergestellt nach dem Verfahren der Ansprüche 11 bis 16 zur Herstellung von Waschmitteln.

18. Verwendung der pulverförmigen Wasch- und Reinigungsmittel-Komponente nach mindestens einem der Ansprüche 1 bis 10 oder hergestellt nach dem Verfahren der Ansprüche 11 bis 16 zur Herstellung von pulverförmigen Waschmitteln nach dem Trockenmischverfahren.

19. Verwendung der pulverförmigen Wasch- und Reinigungsmittel-Komponente nach mindestens einem der Ansprüche 1 bis 10 oder hergestellt nach dem Verfahren der Ansprüche 11 bis 16 zur Herstellung von Reinigungsmittelzusammensetzungen.

20. Verwendung der pulverförmigen Wasch- und Reinigungsmittel-Komponente nach mindestens einem der Ansprüche 1 bis 10 oder hergestellt nach dem Verfahren der Ansprüche 11 bis 16 zur Herstellung von Reinigungsmittelzusammensetzungen für das Reinigen von harten Oberflächen.

21. Verwendung der pulverförmigen Wasch- und Reinigungsmittel-Komponente nach mindestens einem der Ansprüche 1 bis 10 oder hergestellt nach dem Verfahren der Ansprüche 11 bis 16 zur Herstellung von Geschirreinigerzusammensetzungen.

22. Verwendung der pulverförmigen Wasch- und Reinigungsmittel-Komponente nach mindestens einem der Ansprüche 1 bis 10 oder hergestellt nach dem Verfahren der Ansprüche 11 bis 16 zur Herstellung von Geschirreinigerzusammensetzungen für die maschinelle Reinigung von Geschirr.

## Claims

1. A pulverulent laundry and cleaning detergents ingredient which comprises a reaction product of an alkaline silicate and an acidic polycarboxylate.

2. A pulverulent laundry and cleaning detergents ingredient as claimed in claim 1, wherein the weight ratio of alkaline silicate to acidic polycarboxylate is (40 to 1):1.

3. A pulverulent laundry and cleaning detergents ingredient as claimed in claim 1 or 2, wherein the weight ratio of alkaline silicate to acidic polycarboxylate is (20 to 2):1.

4. A pulverulent laundry and cleaning detergents ingredient as claimed in one or more of claims 1 to 3, wherein the polycarboxylate used is an unneutralized or only partially neutralized homo- and/or copolymer of acrylic acid, methacrylic acid, maleic acid, polyaspartic acid, saccharic acid and/or other monomers.

5. A pulverulent laundry and cleaning detergents ingredient as claimed in one or more of claims 1 to 4, which comprises from 50 to 98% by weight of an alkaline silicate and from 2 to 50% by weight of a copolymer of from 10 to 70% by weight of maleic acid, from 20 to 85% by weight of acrylic acid and/or methacrylic acid, from 1 to 50% by weight of vinyl acetate and from 0 to 10% by weight of other monomers having a degree of neutralization of from 0 to 70%.

6. A pulverulent laundry and cleaning detergents ingredient as claimed in one or more of claims 1 to 5, wherein the alkaline silicate has the formula xM₂O ySiO₂ zH₂O having a molar ratio of SiO₂ to M₂O of (1 to 3.5):1 where z = 0 to 4 and M = Na and/or K, which may contain up to 1% by weight of other elements and/or compounds.

7. A pulverulent laundry and cleaning detergents ingredient as claimed in one or more of claims 1 to 6, wherein the alkaline silicate is amorphous sodium silicate.

8. A pulverulent laundry and cleaning detergents ingredient as claimed in one or more of claims 1 to 6, wherein the alkaline silicate is a crystalline sodium silicate.

9. A pulverulent laundry and cleaning detergents ingredient as claimed in claim 8, wherein the alkaline silicate is a crystalline sodium phyllosilicate.

10. A pulverulent laundry and cleaning detergents ingredient as claimed in one or more of claims 6 to 9, wherein the other elements and/or compounds are aluminum, titanium, iron, calcium, magnesium and/or their compounds.

11. A process for preparing a pulverulent laundry and cleaning detergents ingredient which comprises depositing an acidic polycarboxylate solution onto an alkaline silicate.

12. A process as claimed in claim 11, wherein from 2 to 60 parts by weight of acidic polycarboxylate solution are deposited onto 100 parts by weight of alkaline silicate.

13. A process as claimed in claim 11 or 12, wherein from 10 to 40 parts by weight of acidic polycarboxylate solution are deposited onto 100 parts by weight of alkaline silicate.

14. A process as claimed in one or more of claims 11 to 13, wherein the polycarboxylate solution used is an unneutralized or only partially neutralized homo- and/or copolymer of acrylic acid, methacrylic acid, maleic acid, polyaspartic acid, saccharic acid and/or other monomers.

15. A process as claimed in one or more of claims 11 to 14, wherein the polycarboxylate solution is deposited onto the alkaline silicate in a solids mixer which contains a liquid-spraying device.

16. A process as claimed in one or more of claims 11 to 15, wherein the reaction product of alkaline silicate and acidic polycarboxylate solution is dried at temperatures of from 40 to 150°C for a period of from 5 to 120 minutes.

17. The use of the pulverulent laundry and cleaning detergents ingredient as claimed in at least one of claims 1 to 10 or prepared by the process of claims 11 to 16 for preparing detergents.

18. The use of the pulverulent laundry and cleaning detergents ingredient as claimed in at least one of claims 1 to 10 or prepared by the process of claims 11 to 16 for preparing pulverulent detergents by the dry mixing process.

19. The use of the pulverulent laundry and cleaning detergents ingredient as claimed in at least one of claims 1 to 10 or prepared by the process of claims 11 to 16 for preparing cleaning detergent compositions.

20. The use of the pulverulent laundry and cleaning detergents ingredient as claimed in at least one of claims 1 to 10 or prepared by the process of claims 11 to 16 for preparing cleaning detergent compositions for cleaning hard surfaces.

21. The use of the pulverulent laundry and cleaning detergents ingredient as claimed in at least one of claims 1 to 10 or prepared by the process of claims 11 to 16 for preparing dishwashing compositions.

22. The use of the pulverulent laundry and cleaning detergents ingredient as claimed in at least one of claims 1 to 10 or prepared by the process of claims 11 to 16 for preparing dishwashing compositions for automatic dishwashing.

## Revendications

1. Constituant de détergents et de produits de nettoyage en poudre, **caractérisé en ce qu'**il contient un produit de réaction d'un silicate alcalin et d'un polycarboxylate acide.

2. Constituant de détergents et de produits de nettoyage en poudre selon la revendication 1, **caractérisé en ce que** le rapport en masse du silicate alcalin au polycarboxylate acide est de (40 à 1) : 1.

3. Constituant de détergents et de produits de nettoyage en poudre selon la revendication 1 ou 2, **caractérisé en ce que** le rapport en masse du silicate alcalin au polycarboxylate acide est de (20 à 2) : 1.

4. Constituant de détergents et de produits de nettoyage en poudre selon l'une ou plusieurs des revendications 1 à 3, **caractérisé en ce que** l'on utilise comme polycarboxylate un homopolymère et/ou un copolymère d'acide acrylique, d'acide méthacrylique, d'acide maléique, de poly(acide aspartique), d'acide saccharique et/ou d'autres monomères, non neutralisé ou seulement partiellement neutralisé.

5. Constituant de détergents et de produits de nettoyage en poudre selon l'une ou plusieurs des revendications 1 à 4, **caractérisé en ce qu'**il contient de 50 à 98 % en masse de silicate alcalin et de 2 à 50 % en masse d'un copolymère constitué de 10 à 70 % en masse d'acide maléique, de 20 à 85 % en masse d'acide acrylique et/ou d'acide méthacrylique, de 1 à 50 % en masse d'acétate de vinyle et de 0 à 10 % en masse d'autres monomères avec un degré de neutralisation de 0 à 70 %.

6. Constituant de détergents et de produits de nettoyage en poudre selon l'une ou plusieurs des revendications 1 à 5, **caractérisé en ce que** le silicate alcalin est un silicate de formule xM₂O ySiO₂ zH₂O avec un rapport molaire de SiO₂ à M₂O de (1 à 3,5) : 1, où z = 0 à 4 et M = Na et/ou K, qui peut contenir jusqu'à 1 % en masse d'autres éléments et/ou composés.

7. Constituant de détergents et de produits de nettoyage en poudre selon l'une ou plusieurs des revendications 1 à 6, **caractérisé en ce que** le silicate alcalin est un silicate de sodium amorphe.

8. Constituant de détergents et de produits de nettoyage en poudre selon l'une ou plusieurs des revendications 1 à 6, **caractérisé en ce que** le silicate alcalin est un silicate de sodium cristallin.

9. Constituant de détergents et de produits de nettoyage en poudre selon la revendication 8, **caractérisé en ce que** le silicate alcalin est un phyllosilicate de sodium cristallin.

10. Constituant de détergents et de produits de nettoyage en poudre selon l'une ou plusieurs des revendications 6 à 9, **caractérisé en ce que** les autres éléments et/ou composés sont l'aluminium, le titane, le fer, le calcium, le magnésium et/ou leurs composés.

11. Procédé de préparation d'un constituant de détergents et de produits de nettoyage en poudre, **caractérisé en ce que** l'on applique une solution de polycarboxylate acide sur un silicate alcalin.

12. Procédé selon la revendication 11, **caractérisé en ce que** l'on applique 2 à 60 parties en masse de solution de polycarboxylate acide sur 100 parties en masse de silicate alcalin.

13. Procédé selon la revendication 11 ou 12, **caractérisé en ce que** l'on applique 10 à 40 parties en masse de solution de polycarboxylate acide sur 100 parties en masse de silicate alcalin.

14. Procédé selon l'une ou plusieurs des revendications 11 à 13, **caractérisé en ce que** l'on utilise comme solution de polycarboxylate un homopolymère et/ou un copolymère d'acide acrylique, d'acide méthacrylique, d'acide maléique, de poly(acide aspartique), d'acide saccharique et/ou d'autres monomères, non neutralisé ou seulement partiellement neutralisé.

15. Procédé selon l'une ou plusieurs des revendications 11 à 14, **caractérisé en ce que** l'on applique la solution de polycarboxylate sur le silicate alcalin dans un mélangeur de produits solides contenant un dispositif de pulvérisation d'un liquide.

16. Procédé selon l'une ou plusieurs des revendications 11 à 15, **caractérisé en ce que** l'on sèche le produit de réaction du silicate alcalin et de la solution de polycarboxylate acide à des températures de 40 à 150°C pendant un temps de 5 à 120 minutes.

17. Utilisation du constituant de détergents et de produits de nettoyage en poudre selon au moins l'une des revendications 1 à 10 ou préparé par le procédé des revendications 11 à 16 pour la préparation de détergents.

18. Utilisation du constituant de détergents et de produits de nettoyage en poudre selon au moins l'une des revendications 1 à 10 ou préparé par le procédé des revendications 11 à 16 pour la préparation de détergents en poudre selon le procédé de mélange à sec.

19. Utilisation du constituant de détergents et de produits de nettoyage en poudre selon au moins l'une des revendications 1 à 10 ou préparé par le procédé des revendications 11 à 16 pour la préparation de compositions de produits de nettoyage.

20. Utilisation du constituant de détergents et de produits de nettoyage en poudre selon au moins l'une des revendications 1 à 10 ou préparé par le procédé des revendications 11 à 16 pour la préparation de compositions de produits de nettoyage pour le nettoyage de surfaces dures.

21. Utilisation du constituant de détergents et de produits de nettoyage en poudre selon au moins l'une des revendications 1 à 10 ou préparé par le procédé des revendications 11 à 16 pour la préparation de compositions détergentes pour la vaisselle.

22. Utilisation du constituant de détergents et de produits de nettoyage en poudre selon au moins l'une des revendications 1 à 10 ou préparé par le procédé des revendications 11 à 16 pour la préparation de compositions détergentes pour la vaisselle pour le lavage de la vaisselle à la machine.
